# EUROPÄISCHE PATENTSCHRIFT

(11) **EP 0 646 280 B1**
(45) Veröffentlichungstag und Bekanntmachung des Hinweises auf die Patenterteilung: **19.03.1997**
(21) Anmeldenummer: 93912853.4
(22) Anmeldetag: 02.06.1993
(51) Int. Cl.: H01H 21/24

(54) **INSTALLATIONSGERÄT**
INSTALLATION DEVICE
DISPOSITIF D'INSTALLATION

(30) Priorität: 15.06.1992 EP 92110070
(43) Veröffentlichungstag der Anmeldung: 05.04.1995
(73) Patentinhaber: SIEMENS AKTIENGESELLSCHAFT, 80333 München (DE)
(72) Erfinder: VIERLING, Winfried, D-8402 Neutraubling (DE)
(86) Internationale Anmeldenummer: EP9301381
(87) Internationale Veröffentlichungsnummer: WO9326023

(56) Entgegenhaltungen:
- DE-A- 2 648 426
- DE-B- 1 140 271
- US-A- 4 642 432

## Beschreibung

Die Erfindung bezieht sich auf ein Schaltelement und auf ein Verfahren zum Montieren einer Drehfeder im Schaltelement. Das Schaltelement arbeitet insbesondere einem Schaltgriff, dessen Rückstellung durch eine Drehfeder erfolgt, die in einem Aufnahmeraum des Schaltelements aufgenommen ist, im einzelnen nach Gattungsbegriff von Patentanspruch 1. Die Feder stützt sich einerseits mit einem Federende am Körper des Schaltelements und bei Auslenkung des Schaltelements andererseits mit einem Federende am Körper des Installationsgerates bzw. seines Gehäuses ab. Eine derartige Anordnung ist im Prinzip allgemein bekannt. So ist es beispielsweise bei Autositzen bekannt, eine Ringfeder mit abgebogenem oberen und abgebogenem unteren Schenkel in eine zugeordnete Ausnehmung eines unteren Bauteils einzulegen und nach Verdrehen eines oberen Bauteils um einen bestimmten Winkel den oberen Schenkel der Drehfeder in einer weiteren zugeordneten Ausnehmung des oberen Bauteils anzulegen (US-A-4 642 432). Eine automatische Montage ist hierbei nur mit besonderem Aufwand möglich.

Derartige Drehfedern werden üblicherweise auf einem Dorn aufgesetzt oder von einem Aufnahmeraum aufgenommen; sie müssen während der Montage durch eine Drehbewegung verspannt und nachträglich justiert oder auch positioniert werden. Der Erfindung liegt die Aufgabe zugrunde, ein Installationsgerät zu entwickeln, das hinsichtlich der Montage von Drehfedern an Schaltelementen, insbesondere am Schaltgriff rationeller zu fertigen ist.

Die Lösung der geschilderten Aufgabe erfolgt nach der Erfindung durch ein Schaltelement nach Patentanspruch 1. Der Aufnahmeraum wird durch einen Mantel des Elementkörpers, insbesondere des Schaltgriffs begrenzt, der einen Einhängeschlitz für das sich am Schaltgriff bei Auslenkung abstützende Federelement derart bildet, daß ein abstützender Rand von einer mittleren Position ausgehend nach oben und nach unten fliehend bzw. geneigt ausgeführt ist. Unten an der Auflagebasis für die Drehfeder ist eine zurückspringende Einhängetasche gebildet. Der Einhängeschlitz weist an seiner Oberseite nach einem zur Spannung der Drehfeder bestimmten Sektor eine weitere Einhängetasche für eines der Federenden der Drehfeder auf.

Die Drehfeder kann im Schaltelement dann folgendermaßen montiert werden: Die Drehfeder wird in den Aufnahmeraum eingelegt und mit ihrem oberen Federende durch eine Drehbewegung in der weiteren Einhängetasche verspannt. Hierbei sorgt die Formgebung im Einhängeschlitz dafür, daß das untere Federende in die ihm zugeordnete Einhängetasche eingleitet. Das Schaltelement bildet zusammen mit der Drehfeder eine vormontierte Baueinheit, die beim Einsetzen in ein Installationsgerät ohne weitere Justierung und Positionierung funktionsbereit ist. Das obere Federende kann durch seine Länge oder durch andere Ausbildungen sich dann am Körper des Schaltelements bzw. seines Gehäuses an geeigneter Stelle abstützen, wenn das Schaltelement durch eine Drehbewegung ausgelenkt wird. Im Ruhezustand erübrigt es sich, das obere Federende besonders einzuhängen. Das obere Federende kann auch durch eine schräge Anlagefläche 16 nach FIG 1 im Gehäuse während der Montage vorgespannt werden.

Nach einer Weiterbildung geht der Einhängeschlitz an der Auflagebasis der Drehfeder in eine außerhalb des Mantels ausgebildete Auflagefläche für eines der Federenden über. Diese Auflagefläche ist ansteigend ausgeführt. Wenn das Federende hakenartig zurückgebogen ausgebildet ist oder in anderer Weise auf der ansteigenden Auflagefläche aufliegen kann, wird der letzte Gang der Drehfeder zur Auflagebasis hingebogen, so daß die Drehfeder bei ihrer Montage in ihren einzelnen Gängen auseinandergezogen werden kann, so daß die Federwirkung nicht durch Reibung zwischen den einzelnen Windungsgängen beeinträchtigt wird. Verständlicherweise ist die Höhe der Drehfeder auf die Höhe des Aufnahmeraums abzustimmen, wobei die Feder beim Spannen in ihrer Höhe etwas zunimmt.

Die Einhängetasche an der Oberseite des Einhängeschlitzes kann einfach in Form einer Stufe ausgeführt sein, über die das obere Federende nach dem Spannen überspringt. Die Federspannung kann hierbei durch den Winkel zwischen Ausgangslage des Federendes und der Stufe konstruktiv vorbestimmt werden.

Die Erfindung soll nun anhand von in der Zeichnung grob schematisch wiedergegebenen Ausführungsbeispielen näher erläutert werden:
- In FIG 1: ist ein Schaltelement in einem Installationsgerät abgebrochen und in Schnittansicht dargestellt, wobei die Aufsicht auf ein Schaltelement mit Drehfeder freigegeben ist.
- In FIG 2: ist das Schaltelement herausgenommen veranschaulicht, wobei der Blick auf den Einhängeschlitz bei herausgenommener Drehfeder freigegeben ist.
- In FIG 3: sind Schaltelement und Drehfeder in Aufsicht, entsprechend FIG 1, jedoch als vormontierte Baugruppe wiedergegeben.
- In FIG 4: ist die Drehfeder nach FIG 2 in Seitenansicht dargestellt.
- In FIG 5: ist die Aufsicht auf die Drehfeder nach FIG 4 wiedergegeben.

Das Installationsgerät 1 nach FIG 1 ist zumindest mit einem Schaltelement 2 versehen, das im Ausführungsbeispiel als Schaltgriff ausgeführt ist. Das Schaltelement 2 nimmt eine Drehfeder 3 auf, die für die Rückstellung des Schaltelements nach seiner Auslenkung sorgt. Die Drehfeder 3 ist in einem Aufnahmeraum 4 eingelegt. Dieser ist im Ausführungsbeispiel zylindrisch und wird von einem Mantel 5 und einem mittleren Dorn 6 begrenzt. Die Federenden 7 und 8 stützen sich am Körper des Schaltelements 2 bzw. bei Auslenkung des Schaltelements am Körper des Installationsgeräts 1 ab bzw. am Körper des Schaltelementsockels bzw. des das Schaltelement 2 aufnehmenden Gehäuses. Der Körper des Schaltelements bildet einen Einhängeschlitz 9 nach FIG 2, für das sich am Schaltelement, hier am Schaltgriff, bei Auslenkung abstützende Federende 7. Hierbei ist ein abstützender Rand 10 von einer mittleren Position 11 ausgehend nach oben und nach unten fliehend bzw. geneigt ausgeführt. Wenn eine Drehfeder eingesetzt ist und das obere Federende in Aufsicht entgegen dem Uhrzeigersinn in einer Drehbewegung ausgelenkt wird, gleitet das untere Federende zu einer Auflagebasis 12 für die Drehfeder 3 hinunter und gleitet in die zurückspringende Einhängetasche 13 ein. Der Einhängeschlitz 9 bildet an seiner Oberseite nach einem zur Spannung der Drehfeder bestimmten Sektor eine weitere Einhängetasche 14 nach den Figuren 1 und 3.

Die mittlere Position 11 des Einhängeschlitzes 9 kann so gewählt werden, daß eine Drehfeder, die bei der Montage nicht tief in den Aufnahmeraum eingefallen ist, mit ihrem unteren Federende in die untere Einhängetasche 13 eingleiten kann. Andererseits kann die mittlere Position 11 des Einhängeschlitzes 10 auch so tief gewählt werden, daß auch eine bei der Montage tief einfallende Drehfeder mit ihrem oberen Federende geführt wird, um allein durch eine Drehbewegung das obere Federende in die weitere Einhängetasche 14 einhängen zu können.

Die Einhängetasche 14 an der Oberseite aes Einhängeschlitzes 9 kann in einfacher Weise die Form einer Stufe aufweisen; über die das obere Federende beim Spannen herabfallen kann.

Nach einer Weiterbildung ist der Einhängeschlitz 9 nach FIG 2 an der Auflagebasis 12 der Drehfeder mit einer ansteigenden Auflagefläche 15 versehen. Insbesondere kann die Auflagefläche 15 außerhalb des Mantels des Aufnahmeraums ausgebildet sein und ein hakenartig zurückgebogenes Federende so umlenken, daß die untere Windungsbahn der Drehfeder nach unten gekippt wird, so daß die Drehfeder zwischen den beiden Einhängetaschen 13 und 14 auseinandergezogen und verspannt ist. Durch die ansteigende bzw. schräge Auflagefläche 15 wird auch sichergestellt, daß beim Eindrücken der vormontierten Einheit aus Schaltelement und Drehfeder in ein aufnehmendes Installationsgerät die Gegenkraft auf das obere Federende 8 nicht dazu führen kann, daß die Drehfeder vom Schaltelement abspringen kann. Die letzte Windung der Drehfeder wird dadurch also gegen den Boden des Aufnahmeraums gedrückt. Die Auflagebasis 12 für die Drehfeder kann insbesondere gerauht ausgeführt sein, um die Haltekräfte für die Drehfeder beim Einsetzen in ein Installationsgerät zu erhöhen.

Aus den Figuren 4 und 5 ist die Ausführung für eine Drehfeder 3 nach einem Ausführungsbeispiel veranschaulicht.

## Patentansprüche

1. Schaltelement (2), das insbesondere mit einem Schaltgriff arbeitet, dessen Rückstellung durch eine Drehfeder (3) erfolgt, die in einem Aufnahmeraum (4) des Schaltelements (2) aufgenommen ist, und die sich einerseits mit einem Federende (7) am Körper des Schaltelements (2) und bei Auslenkung des Schaltelements andererseits mit einem Federende (8) am Körper des Schaltelementsockels bzw. des das Schaltelement (2) aufnehmenden Gehäuses abstützt,
**dadurch gekennzeichnet**,
daß der Aufnahmeraum (4) durch einen Mantel (5) des Elementkörpers, insbesondere des Schaltgriffs, begrenzt wird, der einen Einhängeschlitz (9) für das sich am Schaltelement (2) bei Auslenkung abstützende Federende (7) derart bildet, daß ein abstützender Rand (10) von einer mittleren Position (11) ausgehend nach oben und nach unten fliehend bzw. geneigt ausgeführt ist, wobei unten an der Auflagebasis (12) für die Drehfeder (3) eine zurückspringende Einhängetasche (13) gebildet wird und wobei der Einhängeschlitz (9) an seiner Oberseite nach einem zur Spannung der Drehfeder bestimmten Sektor eine weitere Einhängetasche (14) für eines der Federenden (Federende 8) der Drehfeder (3) bildet.

2. Schaltelement nach Anspruch 1,
**dadurch gekennzeichnet,**
daß der Einhängeschlitz (9) an der Auflagebasis (12) der Drehfeder (3) in eine außerhalb des Mantels (5) ausgebildete Auflagefläche (15) für eines der Federenden (Federende 7) übergeht, die aufsteigend ausgeführt ist, wobei das zugeordnete Federende (7) hakenartig zurückgebogen ausgebildet ist.

3. Schaltelement nach Anspruch 2,
**dadurch gekennzeichnet,**
daß die Einhängetasche (14) an der Oberseite des Einhängeschlitzes (9) in Form einer Stufe ausgebildet ist.

4. Verfahren zum Montieren einer Drehfeder in einem Schaltelement nach einem der Ansprüche 1 bis 3,
**dadurch gekennzeichnet**,
daß die Drehfeder (3) in einen Aufnahmeraum (4) eingelegt wird und mit ihrem oberen Federende (8) durch eine Drehbewegung in der weiteren Einhängetasche (14) verspannt wird.

## Claims

1. Switching element (2) which operates in particular with an operating handle which is reset by means of a torsion spring (3) contained in a receiving space (4) in the switching element (2), which torsion spring is supported on the one hand by one spring end (7) on the body of the switching element (2) and on the other hand, during displacement of the switching element, by one spring end (8) on the body of the switching element base or of the housing containing the switching element (2), **characterised in that** the receiving space (4) is bounded by a casing (5) of the element body, in particular of the operating handle, which forms an engagement slot (9) for the spring end (7) supported on the switching element (2) during displacement, the said slot being formed in such a way that a supporting edge (10) slopes or is inclined upwards and downwards, starting from a mid-position (11), wherein a recessed engagement pocket (13) is formed below on the supporting base (12) for the torsion spring (3), and wherein the upper side of the engagement slot (9) forms a further engagement pocket (14), after a sector intended for tensioning the torsion spring (3), for one of the spring ends (spring end 8) of the torsion spring (3).

2. Switching element according to claim 1, **characterised in that** the engagement slot (9) on the supporting base (12) for the torsion spring (3) turns into a supporting surface (15) for one of the spring ends (spring end 7), which supporting surface is formed outside the casing (5) and has a sloping design, the associated spring end (7) being formed bent back in a hook shape.

3. Switching element according to claim 2, **characterised in that** the engagement pocket (14) on the upper side of the engagement slot (9) is formed in the shape of a step.

4. Method for mounting a torsion spring in a switching element according to one of claims 1 to 3, **characterised in that** the torsion spring (3) is inserted in a receiving space (4) and is biased by means of its upper spring end (8) in the further engagement pocket (14) using a rotary motion.

## Revendications

1. Elément de commande (2), qui fonctionne en particulier avec une poignée de commande dont le rappel s'effectue par un ressort de torsion (3) qui est logé dans un logement (4) de l'élément de commande (2) et qui s'appuie d'une part une extrémité (7) du ressort , sur le corps de l'élément de commande (2) et qui, lors du déplacement de l'élément de commande (2), s'appuie, d'autre part, par une extrémité (8) du ressort, sur le corps du socle d'élément de commande (2) ou de l'enveloppe logeant l'élément de commande (2),
caractérisé en ce que
le logement (4) est délimité par une chemise (5) du corps de l'élément, en particulier de la poignée de commande, chemise qui forme une fente d'accrochage (9) pour l'extrémité (7) du ressort s'appuyant sur l'élément de commande (2) lors du déplacement, de telle sorte qu'un bord (10) en appui est réalisé sous une forme fuyante ou inclinée vers le haut et vers le bas, en partant d'une position médiane (11), une poche d'accrochage (13) en retrait étant formée en bas sur la base d'appui (12) du ressort de torsion (3), et la fente d'accrochage (9) formant, sur son côté supérieur et après un secteur destiné à la tension du ressort de torsion, une autre poche d'accrochage (14) destinée à l'une des extrémités (extrémité 8 du ressort) du ressort de torsion (3).

2. Elément de commande selon la revendication 1,
caractérisé en ce que
la fente d'accrochage (9) sur la base d'appui (12) du ressort de torsion (3) se transforme en une surface d'appui (15) réalisée de façon ascendante, constituée en dehors de la chemise (5) et destinée à l'une des extrémités du ressort (extrémité 7 du ressort), l'extrémité (7) du ressort associée étant réalisée en forme de crochet recourbé.

3. Elément de commande selon la revendication 2,
caractérisé en ce que la poche d'accrochage (14) sur le côté supérieur de la fente d'accrochage (9) est réalisée sous la forme d'un gradin.

4. Procédé de montage d'un ressort de torsion dans un élément de commande selon l'une des revendications 1 à 3,
caractérisé en ce que
le ressort de torsion (3) est inséré dans un logement (4) et est bloqué par son extrémité (8) supérieure par un mouvement de rotation dans l'autre poche d'accrochage (14).
